# EUROPÄISCHE PATENTSCHRIFT

(11) **EP 2 858 535 B1**
(45) Veröffentlichungstag und Bekanntmachung des Hinweises auf die Patenterteilung: **11.10.2017**
(21) Anmeldenummer: 13785390.9
(22) Anmeldetag: 21.10.2013
(51) Int. Cl.: A47C 9/00, A47C 3/22

(54) **RÜCKSTELLVORRICHTUNG ZUM SELBSTTÄTIGEN EINSTELLEN DER RÜCKSTELLKRAFT**
RESTORING DEVICE FOR AUTOMATICALLY ADJUSTING THE RESTORING FORCE
DISPOSITIF DE RAPPEL PERMETTANT UN RÉGLAGE AUTOMATIQUE DE LA FORCE DE RAPPEL

(30) Priorität: 19.10.2012 DE 102012110032; 01.03.2013 DE 102013102034
(43) Veröffentlichungstag der Anmeldung: 15.04.2015
(73) Patentinhaber: aeris GmbH, 85540 Haar (DE)
(72) Erfinder: GLÖCKL, Josef, 8551 Kirchheim (DE)
(74) Vertreter: Wendels, Stefan
(86) Internationale Anmeldenummer: PCT/EP2013/071975
(87) Internationale Veröffentlichungsnummer: WO 2014/060609

(56) Entgegenhaltungen:
- WO-A1-93/19650
- WO-A1-2006/082083

## Beschreibung

Die Erfindung betrifft eine Rückstellvorrichtung gemäß Anspruch 1 sowie ein Sitzmöbel mit einer Rückstellvorrichtung nach Anspruch 14. Die Erfindung betrifft insbesondere eine Pendel- Rückstellvorrichtung mit einem elastisch deformierbaren Gelenkkörper für Sitzmöbel mit einem Sitz und einer Säule zum Ausüben von Pendelbewegungen des Sitzes, wobei sich die Federcharakteristik und damit die Rückstellkraft der Rückstellvorrichtung abhängig vom Körpergewicht des Sitznutzers selbsttätig einstellt.

Ferner kann die erfindungsgemäße Rückstellvorrichtung für alle Anwendungsbereiche verwendet werden, bei denen die eine laterale Rückstellkraft bei einer lateralen Auslenkung gewichtsabhängig einstellbar sein soll. Ein Vorteil an einer Vorrichtung zum selbsttätigen Einstellen der Federcharakteristik und der daraus resultierenden Rückstellkraft ist die Vermeidung einer zu großen oder zu geringen Auslenkungsweite eines Pendelsitzes. Durch die korrekte d.h. auf das Körpergewicht des Sitznutzers angepasste Auslenkung bei den Pendelbewegungen können Gesundheitsschäden wie zum Beispiel eine Überforderung der ligamentären Strukturen der Lendenwirbelsäule, welche zu einer Protrusion der Bandscheiben in Bereich S1/L5 bzw. L5/L4 oder sogar zu einem Bandscheibenprolaps führen können, vermieden werden. Deshalb ist für die bestmögliche Nutzung eines aktiv dynamischen Sitzes die korrekte Einstellung des Widerstands gegen die seitliche (laterale) Auslenkung von hohem Nutzen für die Gesundheit des Sitznutzers.

Aus der EP 1 106 111 A1 ist ein gattungsgemäßes Sitzmöbel bzw. ein Pendelstuhl bekannt, bei dem eine Rückstellvorrichtung, insbesondere für einen Barhocker mit einem Sitzteil, einem Zwischenteil und einem Fußteil offenbart wird, bei dem das Zwischenteil federnd ausgebildet und am Fußteil kippbar und rückstellbar gelagert ist.

Aus den Druckschriften WO 2006/082083 A und WO 93/19650 A1 sind bereits Publikationen zu Stühlen bekannt, bei der eine aktivdynamische Bewegung beim Sitzen auf den Stühlen möglich ist.

Ferner ist ein bewegliches Sitzmöbel der genannten Gattung mit einer Rückstellvorrichtung an seinem Fußteil auch aus der europäischen Patentschrift EP 0 808 116 B1 bekannt. Diese Rückstellvorrichtung ist so ausgebildet, das mittels einer vom Sitznutzer betätigbaren Stellschraube die Rückstellkraft individuell eingestellt werden kann.

Dadurch ist es dem Sitznutzer in Abhängigkeit seines Körpergewichts möglich, die Pendelauslenkungen und die Rückstellkraft des Pendelgelenkes mittels der drehen und dann mittels der Stellmutter die Rückstellkraft solange erhöhen oder erniedrigen, bis die richtige Einstellung gefunden wurde.

Ein weiterer Nachteil besteht darin, dass die einmal vorgenommene Einstellung des einen Sitznutzers für einen anderen Sitznutzer mit unterschiedlichem Körpergewicht nicht passt und dieser die Einstellung auf seine Bedürfnisse anpassen muss.

Darüber hinaus erschließt sich den Sitznutzern nicht ohne weiteres, dass eine solche individuelle Einstellung im Hinblick auf ihr Körpergewicht und die dazu passende Rückstellkraft überhaupt vorgesehen ist.

Das Maß der Auslenkung bei Pendelbewegungen ist für die Benutzung eines Pendelhockers jedoch von grundlegender Bedeutung. Ist die Rückstellkraft für eine Person mit einem bestimmten Körpergewicht eingestellt, so kann eine Person mit geringerem Gewicht den Sitz nur mit Schwierigkeiten auslenken. Folglich kippt der Sitz beim Hinwenden nicht nach vorne, und die positive Wirkung eines Kippens des Beckens nach vorne und die damit verbundene Vermeidung eines Rundrückens tritt nicht ein. Ist andererseits die Rückstellkraft zu gering und damit zu weich eingestellt, so wird eine Person mit höherem Körpergewicht das Sitzen als "instabil" empfinden und zu große Pendelbewegungen ausführen. Folglich ist diese Person ständig bemüht, ihr Gleichgewicht zu halten, und muss somit die Sitzposition muskulär in der Lendenwirbelsäule stabilisieren, um das Wegkippen des Sitzes auszugleichen.

In der DE 10 2009 019 880 A1 wird daher ein Sitzmöbel mit einem Sitz und einer Pendeleinrichtung zum Ausüben von Pendelbewegungen des Sitzes mit einer Vorrichtung zum selbsttätigen Einstellen der Pendelrückstellkraft in Abhängigkeit von dem Gewicht einer den Sitz benutzenden Person offenbart. Dieses Sitzmöbel weist einen Sitz, ein Federbein, einen Fuß, und eine Pendeleinrichtung auf sowie eine Vorrichtung zum selbsttätigen Einstellen der Pendelrückstellkraft.

Dieses Sitzmöbel derart ausgebildet, dass durch tieferes Einsinken des den Sitz tragenden Federbeins bei einem höheren Körpergewicht des Benutzers der Hebelarm in einem unteren Lager der Mittelsäule verlängert wird, wodurch der Widerstand der seitlichen Auslenkung mit zunehmenden Körpergewicht des Sitznutzers zunimmt.

Wie der DE 10 2009 019 880 A1 ferner zu entnehmen ist, weist die Vorrichtung eine komplexe Struktur auf. Es werden ein Lagergehäuse, mehrere in der Halterung angeordnete Gummilager, ein entlang der Gummilager bewegbares Steuerelement und eine obere radial umlaufende Gummidichtung verwendet, um die Vorrichtung nach Außen zu verschließen. Ferner weist die Vorrichtung eine Schraubenfeder auf, auf der sich das Steuerelement abstützt. Abhängig vom dem Körpergewicht des Sitznutzers und der Federkonstante der Schraubenfeder ergibt sich folglich die Eindringtiefe des Steuerelementes in das Lagergehäuse.

Nachteilig bei der Rückstellvorrichtung aus der DE 10 2009 019 880 A1 ist, dass diese als Mittel zum Regulieren der Eindringtiefe eine Schrauben(druck)feder verwendet und diese überwiegend eine Rückstellkraft in axialer Richtung erzeugt. Je nach Eindringtiefe ergeben sich unterschiedliche Biegemomente und wird die axial zu betätigende Schraubenfeder auch tordiert. Ferner ist die Rückstellvorrichtung komplex aufgebaut und deren Eigenschaften werden durch das Zusammenspiel der diversen zueinander beweglichen Bauteile bestimmt. Infolge der Relativbewegung zwischen dem Steuerelement und den Gummilagern kann es auch zu mechanischem Abrieb kommen.

Ausgehend von dieser Vorrichtung ist es Aufgabe der vorliegenden Erfindung eine alternative Rückstellvorrichtung zum selbsttätigen Einstellen der Rückstellkraft vorzusehen, die weniger komplex aufgebaut ist und vorbesagte Nachteile überwindet. Insbesondere ist es Aufgabe der vorliegenden Erfindung die Anzahl der benötigten Bauteile zu reduzieren und eine kostengünstige Lösung bereitzustellen.

Die Aufgabe wird erfindungsgemäß und wie in Anspruch 1 definiert dadurch gelöst, dass ein die seitliche (laterale) Rückstellkraft erzeugendes Element als ein elastisch verformbares bzw. deformierbares Formteil ausgebildet ist, welches über eine oder mehrere Ausnehmungen und/oder Hohlräume verfügt, die derart geformt sind, dass die Pendelsäule des Pendelstuhls abhängig vom Körpergewicht des Sitznutzers das Formteil stärker oder weniger stark deformiert, wodurch sich die Ausnehmungen und/oder Hohlräume in ihrem Volumen verringern und dadurch die Biegesteifigkeit erhöht wird. Anders ausgedrückt wird die richtungsabhängige Federcharakteristik des Formteils verändert. Auf diese Weise stellt sich die Rückstellkraft entsprechend selbsttätig ein. Mit Vorteil wird dabei das mit dem Formteil zusammenwirkende Stuhlbeinende, welches in dem Formteil aufgenommen und dort befestigt ist, vollständig von dem Formstoff umgeben. Als Formstoff wird bevorzugt ein inkompressibles bis schwach kompressibles Material verwendet.

Grundgedanke der vorliegenden Erfindung ist es somit ein elastisch verformbares Formteil aus einem Formstoff (Material) bereitzustellen, dessen Poissonzahl (Querkontraktionszahl) zwischen 0,44 und 0,5 bevorzugt nahe bei 0,5 liegt oder besonders bevorzugt 0,5 beträgt. Dadurch wird sichergestellt, dass die elastische Verformung im Wesentlichen aufgrund der Ausnehmungen, wie z.B. Spalten oder Hohlräume bewerkstelligt werden kann. Ein Stuhlbein, welches in eine Formteilaufnahme mit einem vollständig gefüllten inkompressiblen Formteil d.h. ohne Hohlräume oder Ausnehmungen eingebracht ist, ließe sich nahezu nicht bewegen oder lateral auslenken.

Mittels eines Formteils mit Ausnehmungen und/oder Hohlräumen werden definierte Bewegungsmöglichkeiten geschaffen. Je nachdem wo Ausnehmungen vorhanden sind, kann der Formstoff dahin verdrängt und deformiert werden, so dass eine Beweglichkeit des Stuhlbeines in diese Richtung ermöglicht wird.

Es wurde weiter erkannt, dass die Elastomere, Gummi, Kautschuk, Silikone, TPE oder NBR geeignete Formstoffe zur Ausbildung des Formteils sind. Elastomere bestehen aus langkettigen Makromolekülen, die durch kovalente Primärbindungen weitmaschig und statistisch verteilt vernetzt sind. Über den Vernetzungsgrad sowie den Polymerisationsgrad, der ein Maß für die Länge der Makromoleküle ist, können die Werkstoffeigenschaften wie Festigkeit und die Federcharakteristik eingestellt werden. Der Abstand zwischen den Vernetzungspunkten, dies ist die Länge eines freien Kettensegmentes, liegt bei 5 - 20 Kohlenstoffatomabständen. Aufgrund der Vernetzungen sind Elastomere nicht plastisch formbar. Im unbeanspruchten Zustand sind die Makromoleküle aufgrund der Drehbarkeit um ihre Bindungsachse zwischen den Kettengliedern stark verknäuelt. Ihre Orientierung im Raum ist ungerichtet. Dies ist der Zustand der höchsten Entropie und damit der statistisch wahrscheinlichste Gleichgewichtszustand bei Gebrauchstemperatur, wodurch Elastomere eine amorphe isotrope Struktur aufweisen.

Elastomere sind praktisch inkompressibel, so dass ihre Poisson-Zahl v = 0,5 beträgt. Wird z.B. ein elastomerer Formstoff in die im Formteil vorgesehenen Hohlräume oder Ausnehmungen deformiert oder verdrängt, so stellt sich eine Rückstellkraft ein und der Formstoff versucht in seinen ursprünglichen Ausgangszustand zurückzukehren. Die Vernetzungsstellen sowie die Kettenverschlaufungen zwischen den Makromolekülen bleiben dabei bestehen. Sie verhindern das Auseinandergleiten des Werkstoffes und sind die Ursache dafür, dass der Werkstoff sich fast vollständig reversibel in die vorhergehende Form zurückverformt. Die Ausrichtung der Makromoleküle durch das Strecken geht einher mit einer Verminderung der Entropie. Es entsteht dadurch eine rückwirkende Kraft, die die Makromoleküle wieder in den Zustand höherer Entropie, also den unverformten Zustand führt.

Dieser Effekt wird erfindungsgemäß dazu genutzt, dass durch die Ausbildung geeigneter Ausnehmungen und Hohlräume im Formteil eine gewünschte axiale und vorzugsweise davon abhängige lateral Rückstellkraft erzeugt werden kann.

Dabei treten die folgenden weiteren Effekte auf:
a) Abhängig von der axialen Deformierbarkeit des Formteils kann so der effektive Hebelarm des Stuhlbeines verkürzt und die laterale Federcharakteristik selbsttätig eingestellt werden;
b) ferner wird durch die körpergewichtsabhängige Deformierung des Formstoffes in die Ausnehmungen die Beweglichkeit des Stuhlbeins im Formstoff entsprechend dem Grad der Deformation eingeschränkt.

Erfindungsgemäß wird daher eine Rückstellvorrichtung für einen Pendelstuhl zum selbsttätigen Einstellen der Federcharakteristik und damit der Pendelrückstellkraft in Abhängigkeit von dem Körpergewicht eines Sitznutzers bereitgestellt, wobei die Rückstellvorrichtung ein Formteil mit einer Aufnahme für die Pendelsäule aufweist, sowie eine Formteilaufnahme, in die das Formteil aufgenommen ist. Das Formteil weist eine oder mehrere Ausnehmungen und/oder Hohlräume auf, wodurch es elastisch verformbar ist, so dass die im Formteil befestigte Pendelsäule hin- und her bewegt werden kann. Abhängig vom Körpergewicht des Sitznutzers wird das Formteil stärker oder weniger stark axial deformiert. Da die Hohlräume mit zunehmendem Körpergewicht von dem verdrängten Formstoff gefüllt werden, wird die Beweglichkeit des Stuhlbeins im Formteil eingeschränkt und ändert sich die Federcharakteristik selbstständig mit der Folge, dass der deformierte Formstoff biegesteifer wird und sich die Rückstellkraft beim Auslenken erhöht.

Das elastisch verformbare Formteil ist daher in einer zur Pendelsäule parallelen (axialen) Richtung elastisch verformbar, so dass die Pendelsäule in dieser axialer Richtung in die Formteilaufnahme eintauchen kann. Weiter bevorzugt ist es, dass mit zunehmender Eintauchtiefe des Stuhlbeins in die Formteilaufnahme das Formteil eine höhere Rückstellkraft in lateraler Richtung erzeugt, sobald das Stuhlbein bei einer Pendelbewegung lateral ausgelenkt wird.

Vorteilhaft ist es, wenn das Formteil in einer zur axialen Ausrichtung der Pendelsäule lateralen Richtung elastisch hin- und her bewegbar ist. Weiter bevorzugt ist es, wenn sich die Formteilseitenwand des Formteils umfänglich gegen die Stützwände der Formteilaufnahme seitlich abstützt, derart dass die Stützwände ein Gegenlager für das Formteil bilden, sobald die Pendelsäule hin- und herpendelt.

In einer vorteilhaften Ausgestaltung liegt das Formteil formschlüssig mit seiner Formteilseitenwand gegen die Innenseite der Stützwände an, wodurch ein stabiler und sicherer Sitz zwischen dem Formteil und der Formteilaufnahme erzielt wird.

Bevorzugt werden mehrere spaltenförmige Ausnehmungen im Formteil ausgebildet und erstrecken sich bis an die Oberseite des Formteils. Alternativ oder zusätzlich können auch mehrere röhrenförmige Ausnehmungen im Formteil ausgebildet werden, die sich bis an dessen Oberseite erstrecken. Sofern sich die Ausnehmungen oder Spalte bzw. Schlitze bis an die Oberseite erstrecken, erfolgt automatisch eine Entlüftung der eingeschlossenen Luft beim Deformieren des Formteils.

Weiterhin können mehrere spalten- oder röhrenförmige Ausnehmungen im Formteil querverlaufend ausgebildet sein und sich bis an die Formteilseitenwand erstrecken.

Bei einer bevorzugten Ausführungsform ist ein Hohlraum zwischen der Unterseite des Formteils und dem Boden der Formteilaufnahme ausgebildet ist, wobei vorzugsweise im Boden eine Entlüftungsöffnung vorgesehen ist.

In der Formteilaufnahme können auch eine oder mehrere individuell einstellbare Auslenkungsbegrenzungen ausgebildet sein, um das Maß der Verformung des Formteils und damit die Federcharakteristik in die entsprechende Auslenkungsrichtung individuell einstellen zu können.

Günstigerweise weist die Formteilaufnahme der Rückstellvorrichtung eine Stellschraube auf, um das Formteil in seiner Tiefe in der Formteilaufnahme einstellen und dadurch die laterale Rückstellkraft justieren zu können. Wird das Formteil tiefer eingeschraubt, so wird ein Bereich des Formteils in der Formteilaufnahme zwischen den Seitenwänden eingespannt, wodurch die Federcharakteristik so verändert wird, dass eine erhöhte Rückstellkraft bei sonst gleicher Pendelauslenkung erzeugt wird.

Weiter vorteilhaft ist es, wenn die Formteilaufnahme der Rückstellvorrichtung ferner eine über eine Stellschraube einstellbare Feder aufweist, auf der das Formteil auflagert. Mit der Stellschraube kann die Feder individuell vorgespannt werden, so dass dadurch die Lage des Formteils in der Formteilaufnahme und die gewünschte Eintauchtiefe bei einem bestimmten Körpergewicht eingestellt werden kann.

Erfindungsgemäß wird auch ein Pendelstuhl mit einer lateral auslenkbaren Pendelsäule und einem an der Pendelsäule angebrachten Sitz sowie einem Fußteil vorgeschlagen, wobei am Fußteil die erfindungsgemäße Rückstellvorrichtung angeordnet ist und die Pendelsäule mit der Rückstellvorrichtung so verbunden ist, dass sich die entsprechende Federcharakteristik und Rückstellkraft abhängig vom Körpergewicht des Sitznutzers selbsttätig einstellt.

Die besondere Ausgestaltung der erläuterten Rückstellvorrichtung ist nicht einem bestimmten Sitzmöbel vorbehalten, vielmehr kann sie an jedem Sitzmöbel wie z.B. einem Sitzmöbel mit Gasdruckfeder verwendet werden.

Andere vorteilhafte Weiterbildungen der Erfindung sind in den jeweiligen Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: einen Pendelstuhl mit einer Rückstellvorrichtung,
- Fig. 2: erste Ausführungsformen einer Rückstellvorrichtung mit Aufsichten auf die Formteile,
- Fig. 3: alternative Ausführungsformen einer Rückstellvorrichtung mit Aufsichten auf die Formteile,
- Fig. 4: ein weiteres Ausführungsbeispiel einer Rückstellvorrichtung,
- Fig. 5: eine schematische Darstellung der Funktionsweise eines alternativen Ausführungsbeispiels einer Rückstellvorrichtung,
- Fig. 6: eine schematische Darstellung der Funktionsweise eines alternativen Ausführungsbeispiels einer Rückstellvorrichtung,
- Fig.7: weitere nicht erfindungsgemäße Ausführungsbeispiele von in der Höhe einstellbaren Rückstellvorrichtungen mit einer Stellschraube,
- Fig. 8: ein nicht erfindungsgemäßes Ausführungsbeispiel ähnlich der Figur 7 mit einer auf einer Feder gelagerten und in der Höhe einstellbaren Rückstellvorrichtung,
- Fig. 9: ein weiteres nicht erfindungsgemäßes Ausführungsbeispiel einer Rückstellvorrichtung mit Auslenkungsbegrenzungen,
- Fig. 10: ein alternatives Ausführungsbeispiel einer Rückstellvorrichtung mit einer manuellen Einstellmöglichkeit der Federcharakteristik,
- Fig. 11: ein alternatives Ausführungsbeispiel einer Rückstellvorrichtung mit einem Formteil mit einer asymmetrischen Federcharakteristik und
- Fig. 12: ein weiteres Ausführungsbeispiel einer Rückstellvorrichtung mit einer exzentrischen Lagerung der Pendelsäule.

### Ausführliche Beschreibung von in den Figuren dargestellten Ausführungsbeispielen

Gleiche Bezugszeichen in unterschiedlichen Figuren weisen auf gleiche Bauteile, Komponenten oder Merkmale hin. Fig.1 zeigt einen Pendelstuhl 2 mit einem Sitz 4, der am oberen Ende einer Pendelsäule 3 befestigt ist. Die Pendelsäule 3, die im Folgenden auch als Stuhlbein 3 bezeichnet wird, ist in einer lateralen Richtung L', L" hin- und her bewegbar am Fußteil 5 mittels einer Rückstellvorrichtung 1 befestigt. Die Pfeile L', L" deuten die kurvenförmige Bewegung in Lateralrichtung L an, die der Sitz 4 bei Pendelbewegungen der Pendelsäule 3 ausführt. Der Richtungspfeil H gibt die Höhenrichtung an, die der Axialausrichtung A der Pendelsäule im Ruhezustand entspricht. Der Richtungspfeil L ist zur Höhenrichtung H orthogonal ausgerichtet und gibt die horizontalen Komponente der Lateralbewegung an. Der Sitz 4 ist mit der Pendelsäule 3 in Fig. 1 einmal in der Ruhestellung und einmal in einer um die Auslenkungsweite ΔL ausgelenkten Position gezeigt. In dieser Position stellt sich in der Rückstellvorrichtung 1 eine laterale Rückstellkraft ein, die von der richtungsabhängigen Federcharakteristik (Elastizitätsmodul) der Rückstellvorrichtung 1 abhängt.

In Fig. 2 sind erste Ausführungsbeispiele der Rückstellvorrichtung 1 gezeigt. Die Rückstellvorrichtung 1 weist ein Formteil 10 auf, welches in dem vorliegenden Beispiel aus einem inkompressiblen Elastomer gebildet ist. Das Formteil 10 ist in eine trichterförmige Formteilaufnahme 20 eingeformt und stützt sich mit seiner Formteilseitenwand 11 gegen die Seitenwand der Formteilaufnahme 20 ab, welche im Folgenden als Stützwand 21 bezeichnet wird. Die trichterförmige Aufnahme bildet einen in Höhenrichtung H festen Halt für das Formteil 20. Im Formteil 20 ist in der Ausnehmung 12 das Ende der Pendelsäule 3 befestigt und vollständig vom Formstoff umhüllt. Zwischen der Unterseite 14 des Formteils 10 und dem Boden 22 der Formteilaufnahme 20 befindet sich ein Hohlraum 15'. Ferner ist eine radial um das Stuhlbeinende umlaufende V-förmige Ausnehmung 15 im Formteil 10 vorhanden. Dadurch kann die Pendelsäule 3 um den unteren Pendeldrehpunkt 8 hin- und her bewegt werden. Der untere Pendeldrehpunkt 8 befindet sich in der linken Ansicht der Fig. 1 in einer Höhe H1. Diese Ansicht zeigt die Rückstellvorrichtung 1 in ihrer nicht belasteten Position. Wird, wie in der rechten Ansicht der Fig. 2 gezeigt, eine Gewichtskraft F eines Sitznutzers über das Stuhlbein 3 in das Formteil 10 eingeleitet, so taucht der Pendeldrehpunkt 8 in Höhenrichtung H um den Betrag ΔH in die Formteilaufnahme 20 ein. Dieser Betrag ΔH wird als Eindringtiefe E bezeichnet. Weiter ist in der rechten Ansicht der Fig. 2 erkennbar, dass der Formstoff des Formteils 1 in den Hohlraum 1 und in den V-förmige Spalt 15 deformiert bzw. verdrängt wurde. Auf diese Weise wandert der Pendeldrehpunkt 8 in Höhenrichtung nach Unten. Es besteht dann nur noch eine verminderte Beweglichkeit der Pendelsäule (3) in Lateralrichtung L. Wird die Pendelsäule 3 in der linken und der rechten Darstellung um die Auslenkungsweite ΔL, wie in Fig. 1 gezeigt, lateral ausgelenkt, so stellt sich eine entsprechend höhere Rückstellkraft in dem belasteten Fall ein im Vergleich zu der links dargestellten nicht belasteten Position.

Abhängig von dem Körpergewicht F eines Sitznutzers ändert sich dadurch selbsttätig die Federcharakteristik des Formteils 10 und die damit verbundene Rückstellkraft.

Am Boden 22 der Formteilaufnahme 20 befindet sich eine Entlüftungsöffnung 23, so dass die Luft im Hohlraum 15' beim Deformieren des Formteils 10 entweichen kann. In der rechten unteren Ansicht der Fig. 2 ist eine alternative Ausführung der Ausnehmungen 15 in Form von röhrenförmigen Ausnehmungen gezeigt. Durch die spezielle Wahl der Form der Ausnehmungen 15 und des Hohlraumes 15' kann die Biegesteifigkeit und Federcharakteristik des Formteils 10 gezielt eingestellt werden. Die Federcharakteristik wird demnach bestimmt durch sowohl die Form und Anzahl der Ausnehmungen und Hohlräume als auch die geeignete Materialwahl des Formstoffes.

In Fig. 3 sind weitere alternative Ausführungsformen für die Ausbildung des Formteils 10 gezeigt. In der linken unteren Ansicht der Fig. 2 ist ein Formteil 10 mit 6 spaltförmigen Ausnehmungen 15 gezeigt. Diese erstrecken sich vom Stuhlbeinende radial nach Außen bis zur Formteilseitenwand 11. In der rechts unteren Ansicht sind statt der durchgehenden radialen Spalte 15 jeweils 4 röhrenförmige Ausnehmungen 15 in dem Formteil 10 ausgebildet.

In der Fig. 4 ist ein weiteres Ausführungsbeispiel einer Rückstellvorrichtung mit quer verlaufenden Ausnehmungen 15 gezeigt. In dem vorliegenden Beispiel sind diese umlaufend in zwei zueinander beabstandeten Ebenen angeordnet, wodurch sich eine gute Kippbarkeit der Pendelsäule ergibt.

In den Fig. 5 und 6 sind weitere Ausführungsbeispiel einer Rückstellvorrichtung 1 gezeigt, bei denen das Formteil 10 eine sanduhrenähnliche Form aufweist und in der Mitte eingeschnürt ist, wodurch sich ein besonders guter Sitz des Formteils 10 in der Formteilaufnahme 20 ergibt. Ferner ist eine schematische Darstellung der Funktionsweise dieser Ausführungsbeispiele erläutert. Erkennbar ist, dass im belasteten Zustand, der jeweils in den rechten Ansichten der Fig. 5 und 6 dargestellt ist, der Bewegungsraum für Pendelbewegungen eingeschränkt ist, sobald der Pendeldrehpunkt 8 um die Eindringtiefe E in die Formteilaufnahme 20 eingetaucht wurde. Auch der zur Stützwand 21 vorbleibende Abstand hat sich vom Wert X1 auf den Wert X2 verringert. Folglich wird sich selbsttätig bei Belastung durch den Sitznutzer eine höhere Biegesteifheit einstellen.

In Fig. 7 werden weitere Ausführungsbeispiele einer in der Höhe einstellbaren Rückstellvorrichtung 1 mit einer Stellschraube 24 gezeigt. In diesem Fall lässt sich das Ausnehmungen aufweisende Formteil 10 mittels einer Stellschraube 24 in der Höhe in der Formteilaufnahme 20 einstellen. Auf diese Weise kann die gewünschte Biegesteifigkeit des Formteils 10 auf das gewünschte Maß eingestellt werden. Wird das Formteil zum Beispiel vollständig in die Formteilaufnahme eingeschraubt, verkürzt sich die effektive Federarmlänge der Pendelsäule 3 und kann das Formteil 20 auch nicht so stark deformiert werden. Im rechten Beispiel in Fig. 7 kann das Formteil 10 z.B. unter entsprechender Zugspannung gegen die trichterförmige Stützwand 21 gespannt werden, wodurch sich die Grundeinstellung der Biegesteifigkeit des Formteils 10 erhöht. Die Wirkungsweise des Formteils 10 unter der Last eines Körpergewichtes folgt den zuvor beschriebenen Prinzipien.

Fig. 8 ist eine Weiterbildung aus Fig. 7, bei der die Lageposition ebenfalls mittels einer Stellschraube 24 veränderbar ist, wobei das Formteil 10 hier auf einer Feder 25 auflagert und abhängig vom Körpergewicht des Sitznutzers und der Vorspannung der Feder 25 auf ein gewünschtes Maß in die Formteilaufnahme 20 eintauchen kann. Auf diese Weise kann der mit der Erfindung verbundene Effekt optimiert werden, da durch Kombination des mit den zuvor beschriebenen Ausnehmungen versehenen Formteils 10 mit der Feder 25 die Gesamtfedercharakteristik der Rückstelleinrichtung 1 sowohl in axialer als auch in lateraler Richtung besonders gut eingestellt werden kann.

Die Fig. 9 zeigt ein Ausführungsbeispiel einer Rückstellvorrichtung 1 mit Auslenkungsbegrenzungen, um die Federcharakteristik der Rückstellvorrichtung 1 in unterschiedliche Pendelrichtungen unterschiedlich einstellen zu können. Es ist bei manchen Anwendungen wünschenswert unterschiedlich starke Rückstellkräfte abhängig von der Pendelrichtung zu erzielen. So ist es von Vorteil, wenn Pendelbewegungen nach Rückwärts eine höhere Rückstellkraft erzeugen und damit eine höhere Sicherheit für den Sitznutzer gewährleistet ist.

Dies lässt sich einerseits durch eine anisotrope Ausbildung des Formteils erzeugen, das beispielsweise aus Materialien mit unterschiedlicher Poissonzahl zusammengesetzt sein kann oder durch richtungsabhängige Anbringung von Ausnehmungen. Alternativ oder ergänzend können Auslenkungsbegrenzungen 30 vorgesehen werden. In der Fig. 9 sind beispielsweise 5 Segmente umlaufend an der Formteilaufnahme 20 ausgebildet, die sich gegen das Fußteil 5 unterschiedlich stark verspannen lassen. Hierzu können Spannschrauben 26 verwendet werden, die in entsprechenden Ausnehmungen am Fußteil 5 montiert sind und mit Hilfe eines passenden Drehwerkzeuges in die gewünschte Position gedreht werden können. So lässt sich die gewünschte Federcharakteristik der Rückstellvorrichtung 1 segmentweise (abhängig von der eingestellten Spannung) einstellen.

In der Fig. 10 ist eine weitere Möglichkeit offenbart die grundsätzliche Einstellung der Federcharakteristik unabhängig von der selbsttätigen Einstellung (durch das Formteil 10) der Rückstellvorrichtung 1 einstellen zu können. Das hier gezeigte Formteil 10 ist in eine Formteilaufnahme 20 eingebracht, die umlaufend über eine Vielzahl von Federzungen 27 verfügt. Die Federzungen werden von einer am Außenumfang angebrachten Schlauchklemme 28 eingespannt. Die Schlauchklemme kann mittels einer Exzenterschraube 29 im Durchmesser eingeschnürt werden, wodurch der Formstoff in die Ausnehmungen 15 deformiert wird und die Biegesteifigkeit erhöht wird. Dadurch wird die Federcharakteristik der Rückstelleinrichtung einstellbar.

In Fig. 11 wird ein alternatives Ausführungsbeispiel einer Rückstellvorrichtung 1 mit einem Formteil 10 gezeigt in welches ein Formteil 10' mit einer höheren Härte als das Formteil 10 eingebracht ist. Das hier verwendete Formteil 10' ist als sichelförmiges Teil in dem Bereich des Formteils 10 angeordnet, in dem die Auslenkung stärker eingeschränkt werden soll (z.B. in Richtung einer Rückenlehne). Das Formteil 10' kann d in das Formteil 10 durch Umspritzen oder mechanischen Einbringen aufgenommen sein. Auf diese Weise erhält man eine asymmetrische Federcharakteristik.

Ein weiteres Ausführungsbeispiel einer Rückstellvorrichtung 1 ist in Fig. 12 gezeigt, bei der eine exzentrischen Lagerung der Pendelsäule vorgesehen ist. Diese Ausbildung des Formteil 10, bei der die Ausnehmung 12 für die Aufnahme der Pendelsäule 3 exzentrisch oder jedenfalls außerhalb eines Symmetriemittelpunktes des Formteil 10 angeordnet ist, hat ebenfalls die Wirkung, dass das so ausgebildete Formteil 10 eine asymmetrische Federcharakteristik aufweist. Anstelle von Formteilen 10, 10' mit einem runden, ovalen und/oder sichelförmigen Querschnitt, können auch alternative Formen verwendet werden, sofern diese so ausgebildet sind, dass die oben beschriebene Wirkung erzielt wird.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. So liegt es im Schutzbereich der beschriebenen Erfindung, die Gummielemente gegen geeignete andere Materialien zu ersetzen. Ferner können statt einem Stuhlbein auch mehrere (bewegliche) Stuhlbeine mit der Rückstellvorrichtung verbunden sein.

Weiter kann die Rückstellvorrichtung nach wenigstens einem oder mehreren der zuvor beschriebenen Merkmalen so ausgebildet sein, dass sich das Formteil in der Formteilaufnahme in der Höhe mittels einer Stellschraube einstellen lässt und/oder dass das Formteil auf einer Feder in der Formteilaufnahme in der Höhe beweglich gelagert ist. Auch denkbar ist, dass in der Formteilaufnahme eine oder mehrere individuell einstellbare Auslenkungsbegrenzungen (ausgebildet sind, um das Maß der Verformung des Formteils und damit die Rückstellkraft in die entsprechende Auslenkungsrichtung einstellen zu können.

### Bezugszeichenliste:

- 1: Rückstellvorrichtung
- 2: Pendelstuhl
- 3: Pendelsäule
- 4: Sitz
- 5: Fußteil
- 6: Feder
- 7: Sitz-Zentrum
- 8: Pendeldrehpunkt
- 10: Formteil
- 10': Formteil
- 11: Formteilseitenwand
- 12: Ausnehmung
- 13: Oberseite
- 14: Unterseite
- 15: Ausnehmungen
- 15': Hohlräume
- 20: Formteilaufnahme
- 21: Stützwand
- 22: Boden
- 23: Entlüftungsöffnung
- 24: Stellschraube
- 25: Feder
- 26: Spannschraube
- 27: Federzunge
- 28: Schlauchklemme
- 29: Exzenterschraube
- 30: Auslenkungsbegrenzungen
- A: Axialrichtung
- L: Lateralrichtung.
- L',L": Lateralrichtungen der Pendelrichtung
- ΔL: Auslenkungsweite
- H: Höhenrichtung
- E: Eintauchtiefe

## Patentansprüche

1. Rückstellvorrichtung (1) für einen Pendelstuhl (2) zum selbsttätigen Einstellen der Pendelrückstellkraft der Pendelsäule (3) des Pendelstuhls (2) in Abhängigkeit von dem Körpergewicht eines Sitznutzers, wobei die Rückstellvorrichtung (1) folgendes aufweist:
a) eine Pendelsäule und ein elastisch verformbares Formteil (10) mit einer Ausnehmung (12) zur Aufnahme der Pendelsäule (3),
b) eine Formteilaufnahme (20) in dem das Formteil (10) aufgenommen ist; wobei
c) im Formteil (10) zur Verformbarkeit ein Hohlraum (15') ausgebildet ist, so dass die Pendelsäule (3) abhängig vom Körpergewicht des Sitznutzers mehr oder weniger stark in das Formteil (10) eintaucht und dabei in den Hohlraum (15') deformiert wird, wodurch die Federcharakteristik der Rückstelleinrichtung (1) entsprechend selbsttätig eingestellt wird.

2. Rückstellvorrichtung (1) nach Anspruch 1, **dadurch gekennzeichnet, dass** das Formteil (10) aus einem vorzugsweise inkompressiblen Material mit einer Poissonzahl zwischen ν = 0,44 und ν = 0,5 ausgebildet ist, bevorzugt mit einer Poissonzahl von ν = 0,5.

3. Rückstellvorrichtung (1) nach Anspruch 1 oder 2, wobei das Formteil (10) aus einem Formsfoff aus Elastomer, Gummi, Kautschuk, Silikon, TPE oder NBR geformt ist.

4. Rückstellvorrichtung (1) nach wenigstens einem der Ansprüche 1 bis 3, **dadurch gekennzeichnet, dass** das Formteil (10) in einer Höhenrichtung (H) elastisch verformbar ist, so dass die Pendelsäule (3) in einer Eintauchtiefe (E) in die Formteilaufnahme (20) eintauchen kann.

5. Rückstellvorrichtung (1) nach wenigstens einem der Ansprüche 1 bis 4, **dadurch gekennzeichnet, dass** sich mit zunehmender Eintauchtiefe (E) des Formteils (10) in die Formteilaufnahme (20) eine höhere Rückstellkraft in lateraler Richtung bei einer lateralen Pendelauslenkung ΔL der Pendelsäule (3) ergibt.

6. Rückstellvorrichtung (1) nach wenigstens einem der Ansprüche 1 bis 5, **dadurch gekennzeichnet, dass** das elastisch verformbare Formteil (10) in einer zur Pendelsäule (3) lateralen Richtung elastisch verformbar ist.

7. Rückstellvorrichtung (1) nach wenigstens einem der Ansprüche 1 bis 6, **dadurch gekennzeichnet, dass** sich die Formteilseitenwand (11) des Formteils (10) gegen die Stützwänden (21) der Formteilaufnahme (20) seitlich abstützt, derart dass die Stützwände (21) bei Pendelbewegungen der Pendelsäule (3) ein Gegenlager für das Formteil (10) bilden.

8. Rückstellvorrichtung (1) nach wenigstens einem der Ansprüche 1 bis 7, **dadurch gekennzeichnet, dass** das Formteil (10) formschlüssig mit seiner Formteilseitenwand (11) gegen die Innenseite der Stützwände (21) anliegt.

9. Rückstellvorrichtung (1) nach wenigstens einem der Ansprüche 1 bis 8, **dadurch gekennzeichnet, dass** mehrere spaltenförmige und/oder röhrenförmige Ausnehmungen (15) im Formteil (10) ausgebildet sind und sich bis an dessen Oberseite (13) erstrecken.

10. Rückstellvorrichtung (1) nach wenigstens einem der Ansprüche 1 bis 9, **dadurch gekennzeichnet, dass** mehrere spalten- und/oder röhrenförmige Ausnehmungen (15) im Formteils (10) ausgebildet sind und sich bis an dessen Formteilseitenwand (11) erstrecken.

11. Rückstellvorrichtung (1) nach wenigstens einem der Ansprüche 1 bis 10, **dadurch gekennzeichnet, dass** das Formteil (10) eine in Lateralrichtung L asymmetrische Federcharakteristik aufweist, indem die Ausnehmung (12) für die Pendelsäule (3) exzentrisch oder außermittig im Formteil (10) angeordnet ist.

12. Rückstellvorrichtung (1) nach wenigstens einem der Ansprüche 1 bis 11, **dadurch gekennzeichnet, dass** das Formteil (10) eine in Lateralrichtung L asymmetrische Federcharakteristik aufweist, die dadurch erzielt wird, dass ein gegenüber dem Formteil (10) härteres Formteil (10') partiell im Formteil (10) eingebracht ist.

13. Pendelstuhl (2) mit einer lateral auslenkbaren Pendelsäule (3) und einem an der Pendelsäule (3) angebrachten Sitz (4) sowie einem Fußteil (5), wobei am Fußteil (5) eine Rückstellvorrichtung (1) gemäß wenigstens einem der Ansprüche 1 bis 12 angeordnet ist und die Pendelsäule (3) mit der Rückstellvorrichtung (1) verbunden ist.

## Claims

1. Restoring device (1) for a pendulum chair (2) for automatically adjusting the pendulum restoring force of the pendulum column (3) of the pendulum chair (2) in dependence of the body weight of a chair user, wherein the restoring device (1) is comprising:
a) a pendulum column and
a elastically deformable molded part (10) with a recess (12) for receiving the pendulum column (3),
b) a molded part receptacle (20) in which the molded part (10) is received; wherein
c) in the molded part (10) for the deformability a cavity (15') is formed, so that the pendulum column (3) defending of the body weight of the chair user dips more or less into the molded part (10) and at the same time deforms the cavity (15'), whereby the spring characteristic of the restoring device (1) is automatically adjusted.

2. Restoring device (1) according to claim 1, **characterized in that**, the molded part (10) is formed from a preferably incompressible material with a Poisson's number between ν = 0.44 and ν = 0.5, preferably with a Poisson's number of ν = 0.5.

3. Restoring device (1) according to claim 1 or 2, wherein the molded part (10) is formed from a molding material of elastomer, rubber, caoutchouc, silicon, TPE or NBR.

4. Restoring device (1) according to at least one of claims 1 to 3, **characterized in that**, the molded part (10) is elastically deformable in a height direction (H), so that the pendulum column (3) can dip with a dipping depth (E) into the molded part receptacle (20).

5. Restoring device (1) according to at least one of claims 1 to 4, **characterized in that**, a higher restoring force in lateral direction at a lateral pendulum deflection ΔL of the pendulum column (3) increases with increasing dipping depth (E) of the molded part (10) in the molded part receptacle (20).

6. Restoring device (1) according to at least one of claims 1 to 5, **characterized in that**, the elastically deformable molded part (10) is elastically deformable in a lateral direction to the pendulum column (3).

7. Restoring device (1) according to at least one of claims 1 to 6, **characterized in that**, the molded part side wall (11) of the molded part (10) is laterally supported against the support walls (21) of the molding part receptacle (20), such that the support walls (21) form a counter bearing for the molded part (10) at pendulum movements of the pendulum column (3).

8. Restoring device (1) according to at least one of claims 1 to 7, **characterized in that**, the molded part (10) bears against the inside of the supporting walls (21) in a form-fitting manner with its molded part side wall (11).

9. Restoring device (1) according to at least one of claims 1 to 8, **characterized in that**, multiple column-shaped and/or tube-shaped recesses (15) are formed in the molded part (10) and extend up to its upper side (13).

10. Restoring device (1) according to at least one of claims 1 to 9, **characterized in that**, multiple column- and/or tube-shaped recesses (15) are formed in the molded part (10) and extend up to its molded part side wall (11).

11. Restoring device (1) according to at least one of claims 1 to 10, **characterized in that**, the molded part (10) has an asymmetrical spring characteristic in a lateral direction L, **in that** the recess (12) for the pendulum column (3) is arranged eccentrically or out of the middle in the molded part (10).

12. Restoring device (1) according to at least one of claims 1 to 11, **characterized in that**, the molded part (10) has an asymmetrical spring characteristic in a lateral direction L, achieved **in that** a compared with the molded part (10) harder molded part (10') is partially inserted into the molded part (10).

13. Pendulum chair (2) with a lateral deflectable pendulum column (3) and a seat (4) fixed to the pendulum column (3) as well as a base part (5), wherein a restoring device (1) according to at least one of the claims 1 to 12 is arranged at the base part (5) and the pendulum column (3) is connected to the restoring device (1).

## Revendications

1. Dispositif de rappel (1) pour un siège pendulaire (2) permettant un réglage automatique la force de rappel pendulaire de la colonne pendulaire (3) du siège pendulaire (2) en fonction du poids corporel d'un utilisateur de l'assise, dans lequel le dispositif de rappel (1) présente les éléments qui suivant :
a) une colonne pendulaire et une pièce moulée (10) élastiquement déformable pourvue d'un évidemment (12) servant à recevoir la colonne pendulaire (3) ;
b) un logement de pièce moulée (20), dans lequel la pièce moulée (10) est longée ; dans lequel
c) une cavité (15') est réalisée dans la pièce moulée (10) aux fins de la déformation, de sorte que la colonne pendulaire (3) s'enfonce plus ou moins dans la pièce moulée (10) en fonction du poids corporel de l'utilisateur de l'assise se déformant ainsi dans la cavité (15'), moyennant quoi la caractéristique d'élasticité du dispositif de rappel (1) est réglée de manière automatique en conséquence.

2. Dispositif de rappel (1) selon la revendications 1, **caractérisé en ce que** la pièce moulée (10) est réalisée à partir d'un matériau de préférence incompressible présentant un coefficient de Poisson ν compris entre 0,44 et 0,5, de marnière préférée présentant un coefficient de Poisson ν égal à 0,5.

3. Dispositif de rappel (1) selon la revendication 1 ou 2, dans lequel la pièce moulée (10) est moulée à partir d'une matière de moulage composée d'élastomère, de gomme, de caoutchouc, de silicone, de TPE (élastomère thermoplastique) ou de NBR (caoutchouc nitrite).

4. Dispositif de rappel (1) selon au moins l'une quelconque des revendications 1 à 3,
**caractérisé en ce que** la pièce moulée (10) est élastiquement déformable dans une direction en hauteur (H) de sorte que la colonne pendulaire (3) peut s'enfoncer dans le logement de pince moulée (20) à une profondeur d'enfoncement (E) donnée.

5. Dispositif de rappel (1) selon au moins l'une quelconque des revendications 1 à 4,
**caractérisé en ce qu'**il résulte une force de rappel plus élevée dans une direction latérale en présence d'une déviation pendulaire ΔL latérale de la colonne pendulaire (3) au fur et à mesure que la profondeur d'enfoncement (E) de la pièce moulée (10) dans le logement de pièce (20) augmente.

6. Dispositif de rappel (1) selon au moins l'une quelconque des revendications 1 à 5,
**caractérisé en ce que** la pièce moulée (10) élastiquement déformable est élastiquement déformable dans une direction latérale par rapport à la colonne pendulaire (3).

7. Dispositif de rappel (1) selon au moins l'une quelconque des revendications 1 à 6,
**caractérisé en ce que** la paroi latérale de pièce moulée (11) de la pièce moulée (10) prend appui de manière latérale contre les parois d'appui (21) du logement de pièce moulée (20) de telle manière que les parois d'appui (21) forment, lors de mouvements pendulaires de la colonne pendulaire (3), un contre-palier pour la pièce moulée (10).

8. Dispositif de rappel (1) selon au moins l'une quelconque des revendications 1 à 7,
**caractérisé en ce que** la pièce moulée (10) repose par complémentarité de forme, par sa paroi latérale de pièce moulée (11), contre le côté intérieur des parois d'appui (21).

9. Dispositif de rappel (1) selon au moins l'une quelconque des revendications 1 à 8,
**caractérisé en ce que** plusieurs évidements (15) en forme de colonnes et/ou de tubes sont réalisés dans la pièce moulée (10) et s'étendent jusqu'au niveau du côté supérieur (13) de cette derrière.

10. Dispositif de rappel (1) selon au moins l'une quelconque des revendications 1 à 9,
**caractérisé en ce que** plusieurs évidements (15) en forme de colonnes et/ou de tubes sont réalisés dans la pièce moulée (10) et s'étendent jusqu'au niveau de la paroi latérale de pièce moulée (11) de cette dernière.

11. Dispositif de rappel (1) selon au moins l'une quelconque des revendications 1 à 10,
**caractérisé en ce que** la pièce moulée (10) présente une caractéristique d'élasticité asymétrique dans la direction latérale L **en ce que** l'évidement (12) pour la colonne pendulaire (3) est disposé de manière excentrique ou de manière excentrée dans la pièce moulée (10).

12. Dispositif de rappel (1) selon au moins l'une quelconque des revendications 1 à 11,
**caractérisé en ce que** la pièce moulée (10) présente une caractéristique d'élasticité asymétrique dans la direction latérale L, qui est obtenue par le fait qu'une pièce moulée (10') plus dure par rapport à la pièce moulée (10) est introduits en partie dans la pièce moulée (10).

13. Siège pendulaire (2) comprenant une colonne pendulaire (3) pouvant être déviée de manière latérale et une assise (4) installée au niveau de la colonne pendulaire (3) ainsi qu'une partie de base (5), dans lequel un dispositif de rappel (1) selon au moins l'une quelconque des revendications 1 à 12 est disposé au niveau de la partie de base (5) et la colonne pendulaire (3) est reliée au dispositif de rappel (1).
